# EUROPÄISCHE PATENTSCHRIFT

(11) **EP 3 707 330 B1**
(45) Veröffentlichungstag und Bekanntmachung des Hinweises auf die Patenterteilung: **18.10.2023**
(21) Anmeldenummer: 18799524.6
(22) Anmeldetag: 06.11.2018
(51) Int. Cl.: E05D 3/16, E05D 15/40, E05F 1/10, E05F 5/02

(54) **KLAPPENBESCHLAG FÜR EIN MÖBEL, SEITENWAND EINES MÖBELKORPUS UND MÖBEL MIT EINER SEITENWAND**
WING FITTING FOR A PIECE OF FURNITURE, SIDE WALL OF A BODY OF A PIECE OF FURNITURE AND PIECE OF FURNITURE COMPRISING A SIDE WALL
ARMATURE D'OUVRANT POUR UN MEUBLE, PAROI LATÉRALE D'UN CORPS DE MEUBLE ET MEUBLE DOTÉ D'UNE PAROI LATÉRALE

(30) Priorität: 10.11.2017 DE 102017126369
(43) Veröffentlichungstag der Anmeldung: 16.09.2020
(73) Patentinhaber: Hettich-ONI GmbH & Co. KG, 32602 Vlotho (DE)
(72) Erfinder: NORDIEKER, Martin, 32609 Hüllhorst (DE); POISCHBEG, Jens, 33818 Leopoldshöhe (DE); NOLTE, Karsten, 32657 Lemgo (DE)
(74) Vertreter: Kleine, Hubertus
(86) Internationale Anmeldenummer: PCT/EP2018/080315
(87) Internationale Veröffentlichungsnummer: WO 2019/091968

(56) Entgegenhaltungen:
- EP-A2- 1 818 491
- WO-A1-2016/090391
- WO-A1-2016/131770
- WO-A1-2017/059982
- DE-A1-102006 044 873
- DE-U1-202015 102 394
- US-A1- 2015 361 709

## Beschreibung

Die Erfindung betrifft einen Klappenbeschlag für ein Möbel, aufweisend ein Hebelwerk mit mehreren Hebeln zur Führung einer Klappe des Möbels und eine Dämpfungseinheit mit zumindest einem Dämpfer zur Dämpfung der Klappe bei Annäherung an eine geschlossene Endlage. Dabei ist die Dämpfungseinheit innerhalb eines Gehäuses des Klappenbeschlags angeordnet. Weiter umfasst der Klappenbeschlag eine Federeinheit, die den Klappenbeschlag in der geschlossenen und/oder einer geöffneten Endlage hält. Die Erfindung betrifft weiterhin eine Seitenwand eines Möbelkorpus und ein Möbel mit einer Seitenwand.

Möbel, insbesondere Küchenmöbel bzw. Wohnmöbel wie Unterschränke oder Hängeschränke, weisen in der Regel einen nach vorne offenen Möbelkorpus auf, an dem über Beschläge geführte bewegbare Möbelteile montiert sind. Insbesondere bei Hängeschränken werden zum Verschließen des Möbelkorpus häufig Klappen als bewegbare Möbelteile verwendet, die über mindestens einen, in der Regel zwei, seitlich angeordnete Klappenbeschläge gelagert sind. Die Klappenbeschläge ermöglichen ein Öffnen nach oben (Hochschwenken) der Klappe, wobei die Klappe z.B. um eine im oberen Bereich des Möbelkorpus angeordnete horizontal verlaufende gedachte Schwenkachse schwenkbar sein kann. Andere nach oben gerichtete Öffnungsbewegungen einer Klappe sind ebenfalls denkbar.

Das Hebelwerk des Klappenbeschlags ist üblicherweise mehrteilig als ein Mehrgelenkhebelwerk ausgebildet, so dass ein sogenannter Türlagerhebel, an dem die Klappe befestigt ist, eine kombinierte Schwenk- und Schiebebewegung ausführt oder eine Schwenkbewegung, die um eine Schwenkachse erfolgt, die außerhalb des Klappenbeschlags und in der Regel auch außerhalb des Möbelkorpus liegt.

Ein Klappenbeschlag gemäß dem Oberbegriff des Anspruchs 1 ist aus der Druckschrift CN 204826984 U bekannt. Bei diesem Klappenbeschlag ist ein Lineardämpfer über eine Hebelkette mit einem der Hebel des Hebelwerks, das eine Möbelklappe führt und trägt, gekoppelt. Die Kopplung erfolgt u.a. über eine Führungskurve, die so gestaltet ist, dass der Dämpfer erst bei Annäherung der Klappe an die geschlossene Stellung betätigt wird und damit aktiv wird. Ab einer bestimmten

Öffnungsstellung der Klappe ist der Dämpfer nicht aktiv und behindert somit eine freie Bewegung der Klappe nicht. Die Hebelkette zur Betätigung des Lineardämpfers verkompliziert jedoch den Aufbau des Klappenbeschlags.

Die Druckschrift EP 1 818 491 A2 zeigt einen Klappenbeschlag, dessen Hebelwerk ein Viergelenk bildet. An einem der Hebel des Hebelwerks ist ein Steuerabschnitt ausgebildet, über den eine Federeinheit auf das Hebelwerk wirkt. Weiter ist ein Schwenkhebel vorhanden, der mit einer Hebelseite an dem Steuerabschnitt anliegt und mit einer weiteren Hebelseite auf einen Dämpfer wirkt. Vorteilhaft erfolgt somit eine Wechselwirkung sowohl der Federeinheit als auch des Dämpfers über den Steuerabschnitt.

Aus der Druckschrift WO 2016/090391 A1 ist ein Siebengelenk-Scharnier bekannt, bei dem sich eine kombinierte Einheit aus Feder und Dämpfer mit Hebeln des Scharniers mitbewegt. An einem freien Ende der Einheit ist eine Druckrolle angeordnet, die bei Bewegung des Scharniers eine Steuerkurve abfährt, die an einem Anschlagteil des Scharniers ausgebildet ist. Das Anschlagteil ist ein feststehendes Grundelement des Scharniers, mit dem das Scharnier an einem Möbelkorpus befestigt wird. Die Einbeziehung des Anschlagteils in die Dämpfer- bzw. Federbetätigung führt zu einem Aufbau, der spezifisch für ein Scharnier ist. Zudem bewegen sich Feder und Dämpfer synchron, was für einen Klappenbeschlag nicht unbedingt geeignet ist.

Es ist eine Aufgabe der vorliegenden Erfindung, einen Klappenbeschlag der eingangs genannten Art zu schaffen, bei dem eine Bewegung in die geschlossene Endlage gedämpft ist, wobei der Dämpfer mit möglichst geringem Aufwand in den Klappenbeschlag integriert ist. Dabei soll der Klappenbeschlag möglichst kompakt aufbaubar sein, so dass er auch in eine Seitenwand eines Möbelkorpus integrierbar ist. Es ist eine weitere Aufgabe, eine Seitenwand für einen Möbelkorpus mit einem Klappenbeschlag bzw. ein Möbel mit einer solchen Seitenwand mit diesen Vorteilen zu schaffen.

Diese Aufgabe wird durch einen Klappenbeschlag bzw. eine Seitenwand oder ein Möbel mit den Merkmalen des jeweiligen unabhängigen Anspruchs gelöst. Vorteilhafte Ausgestaltungen und Weiterbildungen sind Gegenstand der abhängigen Ansprüche.

Erfindungsgemäß erfolgt eine konstruktiv einfache Kopplung des Dämpfers dadurch, dass der Dämpfer so ausgebildet und positioniert ist, dass der Steuerabschnitt des Hebelwerks beim Annähern an die geschlossene Endlage einer vom Klappenbeschlag geführten Klappe anschlägt. Der als Steuerabschnitt dienende Teil des Übertragungshebels kann somit zusätzlich die Dämpfereinheit betätigen. Die zusätzlichen Funktionalitäten (Anbindung an die Federeinheit bzw. Anbindung an die Dämpfungseinheit) verlangen, dass der Übertragungshebel über die Gelenkpunkte, durch die er mit anderen Hebeln des Hebeiwerks gekoppelt ist, hinausragt. Wenn der hinausragende Teil gleichzeitig beide zusätzlichen Funktionalitäten erfüllt, kann Material bzw. Bauraum eingespart werden.

Der Klappenbeschlag kann so auch in eine Seitenwand des Möbelkorpus eingearbeitet werden oder in eine von der Stirnseite der Seitenwand eingearbeitete Tasche in die Seitenwand eingesetzt werden. Alternativ wäre es auch möglich den Klappenbeschlag so in der Seitenwand anzuordnen, dass zumindest eine Seitenwandung des Klappenbeschlags oder eines Gehäuses des Klappenbeschlags nahezu eine Ebene mit der Seitenwand bildet.

In einer vorteilhaften Ausgestaltung des Klappenbeschlags ist der Übertragungshebel des Hebelwerks, der Hebel, mit dem die Dämpfungseinheit zusammenwirkt. Dieser Hebel des Siebengelenks vollführt eine kombinierte Schiebe- und Schwenkbewegung, wobei insbesondere bei Annäherung an die geschlossene Endlage der Anteil der Schwenkbewegung verglichen mit dem Anteil der Schiebebewegung gering ist. Dadurch kann vorteilhaft ein Lineardämpfer bei der Dämpfungseinheit eingesetzt werden und beim Anliegen des Übertragungshebels rutscht dieser nicht oder nur wenig am Anschlag entlang.

In einer weiteren vorteilhaften Ausgestaltung des Klappenbeschlags weist die Dämpfungseinheit eine Aufnahme für den Dämpfer auf, wobei die Aufnahme Führungsmittel umfasst, um einen Schlitten, an dem der Anschlag ausgebildet ist, zu führen. Bevorzugt ist der Dämpfer als Lineardämpfer mit einem Zylinder und einem Kolben mit Kolbenstange ausgebildet. Der Zylinder kann dabei mit der Aufnahme und die Kolbenstange mit dem Schlitten gekoppelt sein oder umgekehrt der Zylinder mit dem Schlitten und die Kolbenstange mit der Aufnahme gekoppelt sein. Auf diese Weise kann ein handelsüblicher Dämpfer eingesetzt werden, wobei der Anschlag in passender Größe und Formgebung an dem Schlitten ausgebildet ist. Eventuell quer zur Bewegungsrichtung der Kolbenstange wirkende Kraftkomponenten (z.B. durch einen Schwenkbewegungsanteil des Hebels, mit dem die Dämpfungseinheit zusammenwirkt) werden von der Führung aufgenommen und wirken nicht auf den Lineardämpfer, was andernfalls zu Undichtigkeiten des Dämpfers führen könnte.

In einer weiteren vorteilhaften Ausgestaltung des Klappenbeschlags weist das Gehäuse zwei parallele und durch einen zwischenliegenden Rahmen voneinander beabstandete Seitenplatten auf. Die Dämpfungseinheit kann dabei an mindestens einer der Seitenplatten montiert sein oder an dem Rahmen. In einer bevorzugten Ausgestaltung kann die Dämpfungseinheit in den Rahmen integriert sein, beispielsweise indem die Aufnahme der Dämpfungseinheit integral mit dem Rahmen ausgebildet ist. Dadurch werden der Aufbau und die Montage des Klappenbeschlags weiter vereinfacht.

In einer weiteren vorteilhaften Ausgestaltung des Klappenbeschlags weisen die Seitenplatten des Gehäuses einen Innenabstand auf, der kleiner als 16 Millimeter (mm) und vorzugweise kleiner als 14 mm ist. Ein derartiger Klappenbeschlag kann in eine Seitenwand eines Möbelkorpus, die typischerweise eine Dicke von 15 mm bis etwa 25 mm aufweist, integriert werden.

Eine erfindungsgemäße Seitenwand für einen Möbelkorpus zeichnet sich entsprechend dadurch aus, dass ein derartiger Klappenbeschlag eingesetzt oder integriert ist. Ein erfindungsgemäßes Möbel mit einem Möbelkorpus und einer geführten Klappe, zeichnet sich durch einen solchen Möbelkorpus mit mindestens einer Seitenwand mit eingesetztem oder integriertem Klappenbeschlag aus. Es ergeben sich die im Zusammenhang mit dem Klappenbeschlag genannten Vorteile.

Die Erfindung wird nachfolgend anhang von Ausführungsbeispielen mit Hilfe von Figuren näher erläutert. Die Figuren zeigen:
- Fig. 1a, 1b: eine isometrische Ansicht und eine Seitenansicht eines Ausführungsbeispiels eines Klappenbeschlags in einer geschlossenen Stellung mit geöffnetem Gehäuse;
- Fig. 2a, 2b: der Klappenbeschlag der Fig. 1a und 1b in einer isometrischen Ansicht bzw. einer Seitenansicht in einer geöffneten Stellung;
- Fig. 3a, 3b: der Klappenbeschlag der vorherigen Figuren mit verschlossenem Gehäuse in einer geschlossenen (Fig. 3a) und einer teilgeöffneten (Fig. 3b) Stellung;
- Fig. 4: eine Seitenplatte eines Möbelkorpus mit einem integrierten Klappenbeschlag in einer isometrischen Ansicht;
- Fig. 5a, b: eine isometrische Ansicht eines zweiten Ausführungsbeispiels eines Klappenbeschlags in einer geschlossenen Stellung (Fig. 5a) und einer geöffneten Stellung (Fig. 5b) mit geöffnetem Gehäuse;
- Fig. 6a, b: eine Seitenansicht des zweiten Ausführungsbeispiels des Klappenbeschlags in der geschlossenen Stellung (Fig. 6a) und der geöffneten Stellung (Fig. 6b) mit geöffnetem Gehäuse;
- Fig. 6c, d: der Klappenbeschlag gemäß Fig. 6a und b in zwei verschiedenen Zwischenstellungen;
- Fig. 7: eine Detailansicht eines Rahmens des Klappenbeschlags des zweiten Ausführungsbeispiels mit Dämpfungseinheit in einer isometrischen Explosionsdarstellung;
- Fig. 8a-c: jeweils eine isometrische Ansicht eines dritten Ausführungsbeispiels eines Klappenbeschlags in einer geschlossenen Stellung (Fig. 8a) und zwei teilgeöffneten Stellungen (Fig. 8b, c) mit geöffnetem Gehäuse;
- Fig. 9a-e: jeweils eine Seitenansicht des dritten Ausführungsbeispiels des Klappenbeschlags einer geschlossenen Stellung (Fig. 9a), einer geöffneten Stellung (Fig. 9b) und einer Reihe von Zwischenstellungen (Fig. 9c-e); und
- Fig. 10a-d: jeweils eine Seitenansicht eines vierten Ausführungsbeispiels eines Klappenbeschlags in einer geschlossenen Stellung (Fig. 10a), einer vollständig geöffneten Stellung (Fig. 10d) sowie zwei Zwischenstellungen (Fig. 10b, c) mit geöffnetem Gehäuse.

In den Fig. 1a und 1b bzw. 2a und 2b ist ein erstes Ausführungsbeispiel eines Klappenbeschlags 1 in einer geschlossenen Stellung (Fig. 1a, 1b) und einer vollständig geöffneten Stellung (Fig. 2a, 2b) einer von dem Klappenbeschlag 1 geführten und hier nicht dargestellten Klappe wiedergegeben. Die Fig.1a und 2a zeigen den Klappenbeschlag in einer isometrischen Darstellung und die Fig. 1b bzw. 2b in einer Seitenansicht.

In der Beschreibung beziehen sich Begriffe wie oben, unten, links, rechts ausschließlich auf die in den jeweiligen Figuren gewählte beispielhafte Darstellung. Die Begriffe vorne und hinten sind in der Regel auf eine Öffnungsbewegung der geführten Klappe bezogen. Die vordere Seite ist dabei eine dem Benutzer zugewandte Seite.

Ein Gehäuse 10 des Klappenbeschlags1 ist in den Fig. 1a, 1b und Fig. 2a, 2b jeweils auf einer Seite geöffnet dargestellt, um den inneren Aufbau des Klappenbeschlags 1 darstellen zu können. In den Fig. 3a und 3b ist der Klappenbeschlag 1 mit geschlossenem Gehäuse in zwei verschiedenen Schließstellungen in jeweils einer isometrischen Ansicht gezeigt. In allen Figuren kennzeichnen gleiche Bezugszeichen gleiche Elemente. Aus Gründen der Übersichtlichkeit ist in den Figuren nicht jedes Element in allen Figuren mit einem Bezugszeichen versehen.

Das Gehäuse 10 ist vorliegend aus zwei Seitenplatten 11, von denen in den Figuren nur die hintere wiedergegeben ist, gebildet. Die Seitenplatten 11 sind von einem teilweise umlaufenden Rahmen 12 voneinander beabstandet und parallel zueinander ausgerichtet. Durch die Seitenplatten 11 und den Rahmen 12 führen eine Mehrzahl von Nieten 13 (vgl. Fig. 3a, 3b), mit denen das Gehäuse 10 und damit der Klappenbeschlag 1 zusammengehalten wird. Anstelle der Nieten können auch andere Befestigungsmittel wie z.B. Schrauben eingesetzt werden. Die Nieten 13 führen durch verbreiterte Abschnitte 121 des Rahmens 12. Das Gehäuse 10 kann selbstverständlich auch auf andere Art und Weise gefertigt werden z.B. durch ein Tiefziehverfahren oder ein Biegeverfahren. Wesentlich für das Gehäuse 10 ist, dass die Kräfte des Klappenbeschlags 1 aufgenommen werden können. Das z.B. durch Tiefziehen hergestellte Gehäuse 10 würde ebenfalls Seitenwände 11 aufweisen, die parallel zueinander ausgerichtet sind.

Beim dargestellten Klappenbeschlag 1 sind alle weiteren Komponenten an den Seitenplatten 11 befestigt, beispielsweise ebenfalls mit Nieten oder Bolzen, die durch eine oder beide der Seitenplatten 11 führen.

Der Klappenbeschlag 1 weist ein Hebelwerk 20 mit fünf Hebeln auf, die in sieben Gelenkpunkten miteinander bzw. mit dem Gehäuse 10 verbunden sind. Der Klappenbeschlag 1 ist somit als ein Siebengelenkscharnier ausgebildet. Das Hebelwerk 20 umfasst einen Türlagerhebel 21 als äußerstes Glied des Hebelwerks 20, der über eine Verstelleinrichtung 30 mit einer Montageplatte 31 verbunden ist. An diese Montageplatte 31 wird die vom Klappenbeschlag 1 zu führende Klappe montiert. Die Verstelleinrichtung 30, die in nachfolgenden Figuren noch detaillierter dargestellt wird, ermöglicht eine Verstellbewegung der Montageplatte 31 und damit der geführten Klappe gegenüber dem Türlagerhebel 21.

Der Türlagerhebel 21 ist an dem in den Fig. 1a, 1b oberen Gelenkpunkt mit einem Übertragungshebel 22 drehbar verbunden. In einem in den Figuren unteren Gelenkpunkt ist der Türlagerhebel 21 mit einem Umlenkhebel 23 verbunden. Der Umlenkhebel 23 und der Übertragungshebel 22 sind wiederum an einem Steuerhebel 24 angelenkt. Der Übertragungshebel 22 ist an seinem hinteren Ende mit einem Traghebel 25 verbunden, wobei der Traghebel 25 wiederum an dem Gehäuse 10 drehbar gelagert ist. Dieses Hebelwerk 20 ergibt somit eine Siebengelenkkette.

Wie aus den Fig. 2a und 2b ersichtlich ist, sind die einzelnen Hebel des Hebelwerks 20 so geformt, dass sie in der geöffneten Stellung der Klappe eine annähernd gestreckte Anordnung bilden. Beim Öffnungs- bzw. Schließvorgang vollführt das äußere Element des Hebelwerks 20, der Türlagerhebel 21, eine kombinierte Dreh- und Translationsbewegung, durch die eine anmontierte Klappe nicht nur verschwenkt wird, sondern so nach vorne bewegt wird, das sie mit ihrer Kante über eine Korpuskante geführt werden kann.

Der Klappenbeschlag 1 umfasst weiter eine Federeinheit 40, die die Klappe federkraftbeaufschlagt sowohl im geschlossenen als auch im vollständig geöffneten Zustand hält. Insbesondere im vollständig geöffneten Zustand ist die Federeinheit 40 dazu in der Lage, das Gewicht der Klappe zu kompensieren, so dass diese ohne weiteren Arretierhebel in der offenen Stellung verbleibt. Prinzipiell können auch Zwischenstellungen vorgesehen sein, in denen ebenfalls durch das Gewicht der Klappe auf den Klappenbeschlag ausgeübte Drehmomente so kompensiert werden, dass die Klappe in diesen Stellungen verbleibt.

Die Federeinheit 40 umfasst ein Federpaket 41 mit einer Mehrzahl von Druckfedern 411. Eine in den Figuren rechte Seite des Federpakets 41 ist in seiner Position verstellbar an einer Spindeleinheit 42 gelagert. Eine in den Figuren linke Seite des Federpakets 41 wirkt auf ein kürzeres Ende eines winkelförmigen Zwischenhebels 43, der als zweiseitiger Hebel ausgebildet und schwenkbar am Gehäuse 10 befestigt ist. Am Ende des zweiten, freien Hebelarms des Zwischenhebels 43 ist eine Druckrolle 431 angebracht, die auf einen Steuerabschnitt 221 des Übertragungshebels 22 einwirkt.

Der Steuerabschnitt 221 verläuft an seinem Rand kuppenförmig mit einer ansteigenden (linke Seite des Steuerabschnitts 221 in den Figuren) und einer abfallenden Flanke (rechte Seite des Steuerabschnitts 221 in den Figuren). Wenn die Druckrolle 431 an der abfallenden Flanke anliegt, führt ein Druck der Druckrolle 431 dazu, das Hebelwerk 20 in Richtung der geschlossenen Stellung zu bewegen. Entsprechend wird die anmontierte Klappe zugezogen bzw. geschlossen gehalten. Während der Öffnungsbewegung wird ein Totpunkt durchlaufen, wenn die Druckrolle sich gerade auf der Kuppe des Steuerabschnitts 221 befindet. Im weiteren Verlauf der Öffnungsbewegung liegt die Druckrolle 431 an der ansteigenden Flanke der Steuerkurve an, wobei der Druck der Druckrolle 431 dazu führt, das Hebelwerk 20 weiter in Richtung der Öffnungsstellung zu bewegen. Entsprechend wird die Öffnungsbewegung unterstützt und die Klappe in der geöffneten Stellung gehalten. Je nach Auslegung der Steuerkurve kann die Klappe in einem definierten Winkelbereich auch selbsttätig öffnen.

Mittels der Spindeleinheit 42 kann der Aufhängungspunkt des Federpakets 41 verfahren und so die Vorspannung der Druckfedern 411 variiert werden, um die Andruckkraft der Druckrolle 431 an das Gewicht und die Größe der Klappe anzupassen.

In Fig. 4 ist eine Seitenwand 2 eines nicht weiter dargestellten Möbelkorpus wiedergegeben, in die ein anmeldungsgemäßer Klappenbeschlag 1, beispielsweise wie in den Fig. 1a bis 3b gezeigt, integriert ist. Ein Möbelkorpus weist in der Regel mindestens zwei derartiger Seitenwände 2 auf, wobei in beiden ein entsprechender anmeldungsgemäßer Klappenbeschlag 1 integriert ist. Die beiden - oder ggf. weitere Klappenbeschläge 1, die in Zwischenwänden des Möbelkorpus integriert sind - tragen eine den Möbelkorpus nach vorne verschließende Klappe.

In einer vorderen Stirnfläche 3 der Seitenwand 2 ist eine Öffnung 4 ausgebildet, durch die das Hebelwerk 20 des Klappenbeschlags 1 ausfährt. Der Klappenbeschlag 1 wird entweder durch die Öffnung 4 in eine hinter dieser ausgebildeten Aufnahme in die Seitenwand 2 eingesetzt oder wird bereits bei der Herstellung der Seitenwand 2 in diese integriert oder durch eine Tasche die von einer Seitenfläche 5 aus eingebracht ist und eine Öffnung 4 an der Stirnseite 3 aufweist, seitlich eingesetzt. In allen Fällen ist der Klappenbeschlag 1 in der Seitenwand 2 integriert, wobei zumindest bei den ersten beiden Fällen der Klappenbeschlag an seinen Seiten von Seitenflächen 5 der Seitenwand 2 abgedeckt und daher weder von der Außen-, noch von der Innenseite des Möbelkorpus sichtbar ist. Wesentlich ist hier, dass der Klappenbeschlag 1 und die Seitenwand 2 eine Einheit bilden und dass die Seitenwand 2 mit eingesetztem Klappenbeschlag keinen oder nahezu keinen Dickenunterschied aufweist.

Um in die Seitenwand 2 des Möbelkorpus integriert zu werden, ist die Dicke des Klappenbeschlags 1, d.h. der äußere Abstand der Seitenplatten 11, durch Vorgaben bezüglich der Wandstärke des Möbelkorpus stark eingeschränkt. Bei üblichen Seitenwänden von Möbelkorpussen mit einer Stärke von 16 Millimetern (mm) liegt die Dicke des Klappenbeschlags 1 notwendigerweise unterhalb von 16 mm und ist vorzugsweise kleiner gleich 14 mm. Entsprechend ist das Hebelwerk 20 einschließlich der Verstelleinrichtung 30 so ausgebildet, dass es zwischen den beiden Seitenplatten 11, die diesen Abstand aufweisen, eingefahren werden kann.

Die gezeigte Verstelleinrichtung 30 ermöglicht eine Lateralverstellung (unabhängig voneinander Seiten- und Höhenverstellung) sowie eine Neigungsverstellung einer anmontierten Klappe. Zudem kann die Klappe mit einem anmontierten Teil des Klappenbeschlags einfach von dem verbleibenden Teil des Klappenbeschlags getrennt werden, was die Montage der Klappe am Klappenbeschlag 1 und dem Möbelkorpus vereinfacht.

Weiter ist eine Dämpfungseinheit 50 vorgesehen, die auf das Hebelwerk 20 wirkt und so den Türlagerhebel 21 und damit eine verbundene Klappe beim Annähern an den geschlossenen Zustand, auch geschlossene Endlage genannt, abbremst.

Die Dämpfungseinheit 50 weist eine Aufnahme 51 auf, die über Befestigungsmittel 52, vorliegend Nieten, die vergleichbar mit den Nieten 13 durch beide Seitenplatten 11 geführt sind, so dass die Dämpfungseinheit 50 zwischen den beiden Seitenplatten 11 angeordnet und befestigt ist.

Die Aufnahme 51 dient der Aufnahme eines Dämpfers, der vorliegend als ein Lineardämpfer 54 ausgebildet ist. Weiter sind an der Aufnahme 51 Führungsmittel 511 ausgebildet, die einen relativ zur Aufnahme 51 linear verschiebbaren Schieber 53 führen. Der Schieber 53 weist an seiner vorderen, von der Aufnahme 51 weg weisenden Seite einen Anschlag 531 auf, gegen den ein Hebel des Hebelwerks 20 fährt, wenn sich der Türlagerhebel 21 bzw. die Klappe der geschlossenen Endlage annähert.

Bei dem dargestellten Ausführungsbeispiel ist der Hebel, der gegen den Anschlag 531 fährt, der Übertragungshebel 22, der in drei Gelenkpunkten mit weiteren Hebeln des Hebelwerks 20 drehbar gekoppelt ist, konkret dem Türlagerhebel 21, dem Steuerhebel 24 und dem Traghebel 25.

Der Übertragungshebel 22 vollführt beim Schließen des Türlagerhebels 21 bzw. der angebundenen Klappe eine Bewegung in das Gehäuse 10 aus. Entsprechend ist die Dämpfungseinheit 50 in einem von der Öffnung des Gehäuses 10 aus gesehen hinteren oberen Bereich des Gehäuses 10 angeordnet. Bei dem dargestellten Beispiel weist der Rahmen 12 in der entsprechenden Ecke eine Ausnehmung 122 auf, um ausreichenden Platz für die Dämpfungseinheit 50 bereitzustellen.

In diesem hinteren Bereich weist der Übertragungshebel 22 den Steuerabschnitt 221 auf, auf den die Druckrolle 431 der Federeinheit 40 wirkt. Mit diesem Steuerabschnitt 221 fährt der Übertragungshebel 22 gegen den Anschlag 531.

Grundsätzlich können auch andere als der Übertagungshebel 22 des Hebelwerks 20 zur Wechselwirkung mit der Dämpfungseinheit 50 und dem Anschlag 531 vorgesehen sein. Bei dem in dem Ausführungsbeispiel gezeigten Hebelwerk 20 bietet sich der Übertragungshebel 22 vorteilhaft an, da er eine überlagerte Schwenk- und Schiebebewegung durchführt, wobei insbesondere in dem gedämpften Abschnitt der Bewegung die Schiebebewegung dominiert und die Schwenkbewegung gering ist. Das führt vorteilhaft dazu, dass der Anlagepunkt des Anschlags 531 am Steuerabschnitt 221 sich in dem gedämpften Bewegungsabschnitt nur minimal entlang des Steuerabschnitts 221 bewegt, wodurch nur geringe Seitenkräfte auf den Schieber 53 und damit auf den Dämpfer bzw. die Dämpferkolbenstange wirken. Große Seitenkräfte, die auf den Schieber 53 wirken, beanspruchen die Führung 511 zwischen der Aufnahme 51 und dem Schieber 53 und würden einen stärkeren Verschleiß und ggf. auch eine Geräuschbildung zur Folge haben und insbesondere den Dämpfer schädigen.

Wie in den Fig. 2a und 2b zu sehen ist, ist der Lineardämpfer 54 in einem unbelasteten Zustand der Dämpfungseinheit 50 ausgefahren, wodurch auch der Schieber 53 maximal ausgefahren ist. Der Lineardämpfer 54 ist beim dargestellten Ausführungsbeispiel mit seinem in den Fig. 2a und 2b sichtbaren (aber der Übersichtlichkeit halber nicht mit einem Bezugszeichen versehenen) Zylinder mit dem Schieber 53 verbunden, wohingegen eine in den Figuren nicht sichtbare Kolbenstange mit der Aufnahme 51 gekoppelt ist.

Der Lineardämpfer 54 weist bevorzugt eine interne Feder auf, die ihn bei NichtBelastung ausfährt. Entsprechend erfordert eine Kopplung beispielsweise zwischen der Kolbenstange und der Aufnahme 51 keine feste Verbindung - die Kolbenstange kann mit ihrem Ende an einem Anschlag in der Aufnahme 51 anliegen. Grundsätzlich ist eine umgekehrte Anordnung des Lineardämpfers 54 möglich, bei der der Zylinder in der Aufnahme 51 festgelegt ist und die Kolbenstange mit dem Schieber 53 zusammen wirkt. Auch ist eine externe Feder denkbar, die dazu ausgelegt ist, den Lineardämpfer 54 wieder in die Ausgangsposition für den nächsten Dämpfvorgang zu bewegen.

In den Fig. 5a und 5b, 6a-d und 7 ist ein zweites Ausführungsbeispiel eines Klappenbeschlags dargestellt, das bezüglich seines Grundaufbaus und insbesondere seines Hebelwerks 20 dem ersten Ausführungsbeispiel entspricht. Auf die Beschreibung des ersten Ausführungsbeispiels wird explizit verwiesen. In allen Figuren kennzeichnen gleiche Bezugszeichen gleiche oder gleichwirkende Elemente. Im Folgenden werden insbesondere die Unterschiede zwischen den beiden Ausführungsbeispielen näher erläutert.

In den Fig. 5a und 5b ist, vergleichbar mit den Fig. 1a und 2a, der Klappenbeschlag 1 des zweiten Ausführungsbeispiels mit geöffnetem Gehäuse 10 in jeweils einer isometrischen Darstellung in einer geschlossenen und einer geöffneten Endlage dargestellt. In den Fig. 6a und 6b ist, vergleichbar mit den Fig. 1b und 2b, der Klappenbeschlag 1 des zweiten Ausführungsbeispiels in den beiden Endlagen in einer Seitenansicht wiedergegeben. Die Fig. 6c und 6d zeigen Seitenansicht des Klappenbeschlags in zwei Zwischenstellungen des Türlagerhebels 21 bzw. einer angebundenen Klappe.

Ein Unterschied zum ersten Ausführungsbeispiel besteht beim Klappenbeschlag 1 des zweiten Ausführungsbeispiels in der Ausgestaltung der Spindeleinheit 42 der Federeinheit 40. Wie beim ersten Ausführungsbeispiel ist das Federpaket 41 an einer Seite in seiner Position verschiebbar am Gehäuse 10 über die Spindeleinheit 42 festgelegt und wirkt an seinem anderen Ende auf den Zwischenhebel 43. Die Spindeleinheit 42 unterscheidet sich beim zweiten Ausführungsbeispiel dahingehend, dass die (hier nicht sichtbare Spindel) in einer u-förmigen Führungsschiene angeordnet ist. Von dem Federpaket 41 auf die Spindeleinheit 42 wirkende Druckkräfte werden bei dieser Ausgestaltung nicht nur von der Spindel, sondern auch von der u-förmigen Schiene aufgenommen.

Ein weiterer Unterschied besteht in der Ausgestaltung des Rahmens 12, der insbesondere im Bereich der hinteren, der Öffnung gegenüberliegenden Abschnitt des Klappenbeschlags 1 Verstärkungsrippen 123 aufweist. Integriert in den Rahmen 12 und als Teil der Verstärkungsrippe 123 in der oberen hinteren Ecke ist bei diesem Ausführungsbeispiel zudem die Aufnahme 51 der Dämpfungseinheit 50. Die integrale Ausbildung der Aufnahme 51 in den Rahmen 12 vereinfacht die Montage, da die Dämpfungseinheit 50 nicht separat mit dem Gehäuse 10, konkret den Seitenplatten 11 verbunden werden muss.

Beim dargestellten Ausführungsbeispiel sind an der Verstärkungsrippe 123 auch die Führungsmittel 511 in Form von Führungsstegen ausgebildet. Diese wirken mit entsprechend geformten Führungskonturen 532 und 533 des Schiebers 53 zusammen. Dieser wiederrum weist in seinem vorderen Bereich den Anschlag 531 auf, gegen den der Übertragungshebel 22 anschlägt, um eine weitere Schließbewegung zu dämpfen. Die Fig. 6b zeigt eine Öffnungs- bzw. Schließstellung des Türlagerhebels kurz vor dem Anschlag des Übertragungshebels 22 an den Anschlag 531 und die Fig. 6c eine Schließstellung, bei der der Anschlag gerade erfolgt.

Fig. 7 zeigt die Integration der Aufnahme 51 in den Rahmen 12 sowie den Aufbau der Dämpfungseinheit 50 in einer isometrischen Explosionszeichnung detaillierter.

In dieser Figur ist zu erkennen, dass der Lineardämpfer 54 einen Zylinder 541 und einen Kolben mit Kolbenstange 542 aufweist, wobei in diesem Fall - anders als beim ersten Ausführungsbeispiel - der Lineardämpfer 54 mit dem Zylinder 541 in der Aufnahme 51 positioniert ist, und die Kolbenstange 542 mit dem Schieber 53 zusammenwirkt.

Für den Klappenbeschlag 1 kann auch eine Öffnungsdämpfung vorgesehen sein. Die Dämpfeinheit für die Öffnungsdämpfung ist an einer anderen Position angeordnet als die Dämpfeinheit 50 für die Schließdämpfung. Für die Öffnungsdämpfung kann ebenfalls ein Lineardämpfer eingesetzt werden, wobei auch ein Rotationsdämpfer denkbar ist. Die Dämpfeinheit für die Öffnungsdämpfung kann z.B. durch einen Hebelarm des Zwischenhebels 43 betätigt werden.

In den Fig. 8a-c und 9a-e ist ein drittes Ausführungsbeispiel eines Klappenbeschlags 1 dargestellt. Auch dieses dritte Ausführungsbespiel entspricht in seinem Grundaufbau und insbesondere dem Aufbau seines Hebelwerks 20 dem ersten und damit auch dem zweiten Ausführungsbeispiel.

Die Federeinheit 40 und insbesondere die verschiebbare Führung des Federpakets 41 sind wie beim zweiten Ausführungsbeispiel ausgebildet. Auf die Beschreibung des ersten und zweiten Ausführungsbeispiels wird hiermit explizit verwiesen.

Auch bei dem dritten Ausführungsbeispiel kennzeichnen gleiche Bezugszeichen gleiche oder gleichwirkende Elemente wie in den zuvor gezeigten Figuren. Im Folgenden werden insbesondere die Unterschiede des dritten gegenüber dem zweiten Ausführungsbeispiel näher erläutert.

In den Fig. 8a-c ist, vergleichbar mit den Fig. 5a und 5b, der Klappenbeschlag 1 mit geöffnetem Gehäuse 10 in drei verschiedenen isometrischen Darstellungen wiedergegeben, konkret in einer geschlossenen Endlage in Fig. 8a und in zwei teilgeöffneten Lagen in den Fig. 8b und 8c.

Zusätzlich zu den Komponenten des zweiten Ausführungsbeispiels ist beim vorliegenden dritten Ausführungsbeispiel eine weitere Dämpfungseinheit 60 vorgesehen, die eine Dämpfung des Hebelwerks 20 und damit eines montierten Möbelteils bei Annäherung an die vollständig geöffnete Endlage bewirkt. Wie die Dämpfungseinheit 50 ist auch die weitere Dämpfungseinheit 60 in den Rahmen 12 im Bereich einer in diesem Falle hinteren und unteren Verstärkungsrippe 123 integriert.

Die weitere Dämpfungseinheit 60 weist eine Aufnahme 61 auf, die in die Verstärkungsrippe 123 eingesetzt ist bzw. die integral mit ihr ausgebildet ist. Die Aufnahme nimmt einen Lineardämpfer 64 auf, der hier mit einem Zylinder 641 in die Aufnahme 61 eingesetzt ist. Die Aufnahme 61 stellt weiterhin Führungsmittel 611 zur Verfügung, an denen ein Schieber 63 verschiebbar gelagert ist. Der Schieber 63 wirkt mit einer Kolbenstange 642 des Lineardämpfers 64 zusammen. Die weitere Dämpfungseinheit 60 hat damit in Hinblick auf den Lineardämpfer 64 und dessen Aufnahme 61 und sein Zusammenwirken mit dem Schieber 63 einen mit der Dämpfungseinheit 50 vergleichbaren Aufbau.

Weiter ist als Teil der weiteren Dämpfungseinheit 60 ein zweiseitiger Umlenkhebel 65 vorgesehen, der an beiden Seiten jeweils ein erstes bzw. zweites Gleitstück 651, 652 aufweist. Anstelle der Gleistücke 651, 652 ist auch der Einsatz einer Druckrolle an diesen beiden Stellen denkbar.

Das erste Gleitstück 651 liegt am Schieber 63 an. Das zweite Gleitstück 652 endet im Bewegungsbereich des Zwischenhebels 43, der Federkräfte des Federpakets 41 auf das Hebelwerk 20 überträgt.

Wie in dem Vergleich der Fig. 8a und 8b ersichtlich ist, ist das zweite Druckstück 652 im geschlossenen Zustand des Klappenbeschlags 1 von dem Zwischenhebel 43 beabstandet. Mit fortschreitender Öffnungsbewegung des Hebelwerks 20 des Klappenbeschlags 1 nähert sich der Zwischenhebel 43 dem zweiten Gleitstück 652 an. Zwischen der in Fig. 8b und der in Fig. 8c gezeigten Stellung des Hebelwerks 20 kontaktiert dann der Zwischenhebel 43 mit einer entsprechenden Anlagefläche 432 das zweite Gleitstück 652. Jede weitere Öffnungsbewegung des Hebelwerks 20 wird dann über den Umlenkhebel 65 auf den Schieber 63 und damit den weiteren Lineardämpfer 64 übertragen. Entsprechend dämpft die weitere Dämpfungseinheit 60 die Öffnungsbewegung des Hebelwerks 20 bei Annäherung an die vollständig geöffnete Endlage.

Um nach einem erneuten Schließen des Möbelteils bzw. des Hebelwerks 20 die weitere Dämpfungseinheit 60 wieder in die in Fig. 8a gezeigte Ausgangsposition zu bringen, ist eine Rückholfeder vorhanden, die im dargestellten Beispiel in den Lineardämpfer 64 integriert ist. Um einen definierten Anfangspunkt für den Einsatz der Dämpfung zu erhalten, ist am Gehäuse 10, konkret am Rahmen 12 im Bereich des Umlenkhebels 65 ein Anschlag 66 ausgebildet, der die in Fig. 8a gezeigte Ausgangsposition des Umlenkhebels 65 definiert.

Durch die Kombination der Dämpfungseinheit 50 und der weiteren Dämpfungseinheit 60 wird unabhängig voneinander sowohl eine Schließdämpfung (durch die Dämpfungseinheit 50), als auch eine Öffnungsdämpfung (durch die weitere Dämpfungseinheit 60) erreicht. Durch die Realisierung der Schließ- und der Öffnungsdämpfung mithilfe von verschiedenen Dämpfungseinheiten 50, 60 können vorteilhaft Dämpfungsparameter und der Einsatzpunkte der Dämpfung unabhängig voneinander gewählt werden. Es versteht sich, dass in alternativen Ausgestaltungen auch nur eine Öffnungsdämpfung umgesetzt sein kann, indem ein Klappenbeschlag zwar die weitere Dämpfungseinheit 60 aufweist, nicht aber die Dämpfungseinheit 50.

In den Fig. 9a-e ist eine Öffnungsbewegung nochmals schrittweise in fünf verschiedenen Stellungen wiedergegeben. Dabei zeigen die Fig.9a und 9e die vollständig geschlossene bzw. vollständig geöffnete Stellung und die Fig. 9b-d jeweils Zwischenstellungen mit zunehmenden Öffnungswinkel des Hebelwerks 20 bzw. entsprechend eines vom Hebelwerk 20 getragenen Möbelteils.

Ein weiterer Unterschied zu den vorherigen Ausführungsbeispielen betrifft die Federpakete 40. In diesem Beispiel sind Führungsstangen 412 vorgesehen, die durch die äußeren der Druckfedern 411 führen und die Bewegung bei Kompression- bzw. Entspannung innerhalb des Federpakets 40 führen. Bei den zuvor gezeigten Ausführungsbeispielen wird eine vergleichbare Führung durch Führungskanäle erzielt, in die Druckfedern 411 außen umgeben.

In den Fig. 10a-d ist ein weiteres Ausführungsbeispiel eines Klappenbeschlags 1 mit integrierter Dämpfung wiedergegeben. Die Figuren sind jeweils Seitenansichten auf den Klappenbeschlag 1 mit geöffnetem Gehäusedeckel in verschiedenen Öffnungsstellungen des Klappenbeschlags 1.

Fig. 10a zeigt den Beschlag in der geschlossenen Stellung mit vollständig eingefahrenem Hebelwerk 20, die Fig. 10b und 10c zeigen zwei Zwischenstellungen und die Fig. 10d zeigt den Klappenbeschlag 1 mit vollständig ausgefahrenem Hebelwerk 20.

Bei diesem Ausführungsbeispiel sind ist ebenfalls sowohl eine Schließdämpfung, als auch eine Öffnungsdämpfung umgesetzt. Die entsprechende Dämpfungseinheiten 50, sowie die weitere Dämpfungseinheit 60 entsprechen in ihrem Aufbau denen aus dem vorherigen Ausführungsbeispiel der Fig. 8a-c und 9a-e.

Unterschiedlich ist beim Ausführungsbeispiel der Fig. 10a-e die Kraftübertragung zwischen dem Übertragungshebel 22 und der Federeinheit 40. Anstelle des einzelnen zweiseitigen Zwischenhebels 43, der in allen vorherigen Ausführungsbeispielen eingesetzt wurde, ist vorliegend eine Übertragung über eine aus drei einzelnen Hebeln 43a-c bestehende Hebelanordnung vorgesehen.

Die Hebelanordnung umfasst zwei zweiseitige Hebel 43a und 43c, die über einen Verbindungshebel 43b miteinander gekoppelt sind. Die gehäusefesten Drehpunkte der Hebel 43a und c sind mit dem Bezugszeichen 433a und 433c in den Fig. 10-10e eingezeichnet. Wiederum ist ein Ende der Hebelanordnung, hier ein Ende des ersten Hebels 43a mit dem Federpaket 41 verbunden und ein freies Ende der Hebelanordnung, hier ein Ende des dritten Hebels 43c, trägt eine Druckrolle 433, die auf einen entsprechend gestalteten Steuerabschnitt 421 des Übertragungshebels 22 einwirkt.

Vergleichen mit dem einzelnen Hebel 43 der vorherigen Ausführungsbeispiele führt die Hebelanordnung der Hebel 43a-c zu einer Bewegungsrichtungsumkehr. Entsprechend ist der Steuerabschnitt 221 an der in den Fig. 10a-e unteren Seite des Übertragungshebels 22 ausgebildet, und nicht an der in den Figuren oberen Seite. Durch die Kraft der Druckfedern 411 des Federpakets 41 wird die Rolle 431 nach oben, nicht nach unten gedrückt, um zum einen das Hebelwerk 20 in der geschlossenen Position zu halten, und zum anderen die Öffnungsbewegung bei größeren Öffnungswinkeln zu unterstützen.

Die gezeigte Anordnung kann gegenüber der in den ersten Ausführungsbeispielen gezeigten Anordnung vorteilhaft sein, wenn ein kompakter Aufbau des Klappenbeschlags 1 im Vordergrund steht.

Die Schließdämpfung wird wie in allen gezeigten Ausführungsbeispielen durch einen unmittelbaren Kontakt des freien Endes des Übertragungshebels 22 mit dem Schieber 53 der Dämpfungseinheit 50 erreicht. Die Öffnungsdämpfung wird durch ein Kontakt der Anlagefläche 432 des ersten Hebels 43a der Hebelanordnung mit dem zweiten Druckstück 652 des Umlenkhebels 65 erreicht.

### Bezugszeichen

- 1: Klappenbeschlag
- 2: Seitenwand
- 3: Stirnfläche
- 4: Öffnung
- 5: Seitenfläche

- 10: Gehäuse
- 11: Seitenplatte
- 12: Rahmen
- 121: verbreiterter Abschnitt
- 122: Ausnehmung
- 123: Verstärkungsrippe
- 13: Niet

- 20: Hebelwerk
- 21: Türlagerhebel
- 22: Übertragungshebel
- 221: Steuerabschnitt
- 23: Umlenkhebel
- 24: Steuerhebel
- 25: Traghebel

- 30: Verstelleinrichtung
- 31: Montageplatte

- 40: Federeinheit
- 41: Federpaket
- 411: Druckfeder
- 412: Führungsstange
- 42: Spindeleinheit
- 43: Zwischenhebel
- 431: Druckrolle
- 432: Anlagefläche
- 433: Drehpunkt

- 50: Dämpfungseinheit
- 51: Aufnahme
- 511: Führungsmittel
- 52: Befestigung
- 53: Schieber
- 531: Anschlag
- 532,533: Führungskontur
- 54: Lineardämpfer
- 541: Zylinder
- 542: Kolbenstange

- 60: weitere Dämpfungseinheit
- 61: Aufnahme
- 611: Führungsmittel
- 63: Schieber
- 64: Lineardämpfer
- 641: Zylinder
- 642: Kolbenstange
- 65: Umlenkhebel
- 651: erstes Gleitstück
- 652: zweites Gleitstück
- 66: Anschlag

## Patentansprüche

1. Klappenbeschlag (1) für ein Möbel, aufweisend ein Hebelwerk (20) mit mehreren Hebeln zur Führung einer Klappe des Möbels und eine Dämpfungseinheit (50) mit zumindest einem Dämpfer zur Dämpfung der Klappe bei Annäherung an eine geschlossene Endlage, wobei die Dämpfungseinheit (50) innerhalb eines Gehäuses (10) des Klappenbeschlags (1) angeordnet ist, wobei der Klappenbeschlag (1) eine Federeinheit (40) aufweist, die den Klappenbeschlag (1) in der geschlossenen und/oder einer geöffneten Endlage hält, wobei das Hebelwerk (20) fünf Hebel aufweist und ein Siebengelenk bildet, bei dem die fünf Hebel in sieben Gelenkpunkten miteinander bzw. mit dem Gehäuse (10) verbunden sind, wobei einer der Hebel ein Übertragungshebel (22) ist, der an drei Gelenkpunkten mit weiteren der Hebel des Hebelwerks (20) verbunden ist, **dadurch gekennzeichnet, dass** die Dämpfungseinheit (50) einen Anschlag (531) aufweist, an dem einer der Hebel des Hebelwerks (20) zur Dämpfung der Bewegung der Klappe anliegt, die Federeinheit (40) über eine Druckrolle (43) auf einen Steuerabschnitt (221) des Hebelwerks (20) wirkt, dass der Anschlag (531) der Dämpfungseinheit (50) beim Schließen des Klappenbeschlags (1) durch den Steuerabschnitt (221) des Hebelwerks (20) betätigt wird und dass der an dem Anschlag (531) anliegende Hebel einer der Hebel des Hebelwerks (20) ist.

2. Klappenbeschlag (1) nach Anspruch 1, bei dem der in der geschlossenen Endlage an dem Anschlag (531) anliegende Hebel der Übertragungshebel (22) des Hebelwerks (20) ist.

3. Klappenbeschlag (1) nach Anspruch 2, bei dem der Übertragungshebel (22) in der geschlossenen Endlage mit seinem Steuerabschnitt (221) an dem Anschlag (531) anliegt.

4. Klappenbeschlag (1) nach einem der Ansprüche 1 bis 3, bei dem die Dämpfungseinheit (50) eine Aufnahme (51) für den Dämpfer aufweist, wobei die Aufnahme (51) Führungsmittel (511) umfasst, um einen Schieber (53), an dem der Anschlag (531) ausgebildet ist, zu führen.

5. Klappenbeschlag (1) nach Anspruch 4, bei dem der Dämpfer als Lineardämpfer (54) mit einem Zylinder (541) und einem Kolben mit Kolbenstange (542) ausgebildet ist, wobei der Zylinder (541) mit der Aufnahme (51) und die Kolbenstange (542) mit dem Schieber (53) oder der Zylinder (541) mit dem Schieber (53) und die Kolbenstange (542) mit der Aufnahme (51) gekoppelt ist.

6. Klappenbeschlag (1) nach einem der Ansprüche 1 bis 5, bei dem das Gehäuse (10) des Klappenbeschlags (1) zwei parallele und durch einen zwischenliegenden Rahmen (12) voneinander beabstandete Seitenplatten (11) aufweist.

7. Klappenbeschlag (1) nach Anspruch 6, bei dem die Dämpfungseinheit (50) an mindestens einer der Seitenplatten (11) montiert ist.

8. Klappenbeschlag (1) nach Anspruch 6, bei dem die Dämpfungseinheit (50) an dem Rahmen (12) montiert ist.

9. Klappenbeschlag (1) nach Anspruch 6, bei dem die Dämpfungseinheit (50) in den Rahmen (12) integriert ist.

10. Klappenbeschlag (1) nach den Ansprüchen 4 und 6, bei dem die Aufnahme (51) der Dämpfungseinheit (50) in den Rahmen (12) integriert ist.

11. Klappenbeschlag (1) nach einem der Ansprüche 6 bis 10, bei dem die Seitenplatten (11) des Gehäuses (10) einen Innenabstand aufweisen, der kleiner als 16 mm, vorzugsweise kleiner als 14 mm ist.

12. Seitenwand (2) für einen Möbelkorpus, in die ein Klappenbeschlag (1) nach einem der Ansprüche 1 bis 11 eingesetzt oder integriert ist.

13. Möbel mit einem Möbelkorpus und einer geführten Klappe, **dadurch gekennzeichnet, dass** der Möbelkorpus mindestens eine Seitenwand (2) gemäß Anspruch 12 aufweist.

## Claims

1. A flap fitting (1) for an item of furniture, comprising a lever mechanism (20) having multiple levers for guiding a flap of the item of furniture and a damping unit (50) having at least one damper for damping the flap as it approaches a closed end position, wherein the damping unit (50) is arranged inside a housing (10) of the flap fitting (1), wherein the flap fitting (1) comprises a spring unit (40), which holds the flap unit (1) in an open and/or closed position, whereby the lever mechanism (20) contains five levers and forms a seven-joint mechanism by which the five levers are attached each other and the housing, respectively, via seven joints, whereby one of the levers is the transmission lever (22) which is connected to the other levers of the lever-mechanism (20) by three joints, **characterized in that** the damping unit comprises a stop (531), against which one of the levers of the lever mechanism (20) rests to damp the movement of the flap, and a spring unit (40), which acts via a pressure roller (43) on a control section (221) of the lever mechanism (20), that the stop (531) of the damping unit (50) is actuated by the control section (221) of the lever mechanism (20) during the closing of the flap fitting (1), and that the lever at the stop (531) is a lever of the lever mechanism (20).

2. The flap fitting (1) according to Claim 1, in which the lever pressing against the stop (531) in the closed end position is the transmission lever (22) of the lever mechanism (20).

3. The flap fitting (1) according to Claim 2, in which the transmission lever (22) rests with its control section (221) on the stop (531) in the closed end position.

4. The flap fitting (1) according to any one of Claims 1 to 3, in which the damping unit (50) comprises a receptacle (51) for the damper, wherein the receptacle (51) comprises guide means (511) to guide a slide (53), on which the stop (531) is formed.

5. The flap fitting (1) according to Claim 4, in which the damper is designed as a linear damper (54) having a cylinder (541) and a piston having piston rod (542), wherein the cylinder (541) is coupled to the receptacle (51) and the piston rod (542) is coupled to the slide (53) or the cylinder (541) is coupled to the slide (53) and the piston rod (542) is coupled to the receptacle (51).

6. The flap fitting (1) according to any one of Claims 1 to 5, in which the housing (10) of the flap fitting (1) comprises two parallel side plates spaced apart from one another by an interposed frame (12).

7. The flap fitting (1) according to Claim 6, in which the damping unit (50) is installed on at least one of the side plates (11).

8. The flap fitting (1) according to Claim 6, in which the damping unit (50) is installed on the frame (12).

9. The flap fitting (1) according to Claim 6, in which the damping unit (50) is integrated into the frame (12).

10. The flap fitting (1) according to Claims 4 and 6, in which the receptacle (51) of the damping unit (50) is integrated into the frame (12).

11. The flap fitting (1) according to any one of Claims 6 to 10, in which the side plates (11) of the housing (10) have an inner spacing which is less than 16 mm, preferably less than 14 mm.

12. A side wall (2) for a furniture body, in which a flap fitting (1) according to any one of Claims 1 to 11 is inserted or integrated.

13. An item of furniture having a furniture body and a guided flap, **characterized in that** the furniture body comprises at least one side wall (2) according to Claim 12.

## Revendications

1. Ferrure d'abattant (1) pour un meuble, présentant un mécanisme à leviers (20) comportant plusieurs leviers pour guider un abattant du meuble et une unité d'amortissement (50) comportant au moins un amortisseur pour amortir l'abattant à l'approche d'une position finale fermée, l'unité d'amortissement (50) étant disposée à l'intérieur d'un boîtier (10) de la ferrure d'abattant (1), la ferrure d'abattant (1) présentant une unité à ressort (40) qui maintient la ferrure d'abattant (1) dans la position finale fermée et/ou dans une position finale ouverte, le mécanisme à leviers (20) présentant cinq leviers et formant une articulation à sept points dans laquelle les cinq leviers sont reliés entre eux ou au boîtier (10) en sept points d'articulation, l'un des leviers étant un levier de transmission (22) qui est relié en trois points d'articulation à d'autres leviers du mécanisme à leviers (20),
**caractérisée en ce que** l'unité d'amortissement (50) présente une butée (531) contre laquelle s'appuie l'un des leviers du mécanisme à leviers (20) pour amortir le mouvement de l'abattant, l'unité à ressort (40) agit sur une partie de commande (221) du mécanisme à leviers (20) par l'intermédiaire d'un galet de pression (43), **en ce que** la butée (531) de l'unité d'amortissement (50) est actionnée par la partie de commande (221) du mécanisme à leviers (20) lors de la fermeture de la ferrure d'abattant (1) et **en ce que** le levier qui s'applique contre la butée (531) est l'un des leviers du mécanisme à leviers (20).

2. Ferrure d'abattant (1) selon la revendication 1, dans laquelle le levier qui s'applique contre la butée (531) dans la position finale fermée est le levier de transmission (22) du mécanisme à leviers (20).

3. Ferrure d'abattant (1) selon la revendication 2, dans laquelle le levier de transmission (22) s'applique par sa partie de commande (221) contre la butée (531) dans la position finale fermée.

4. Ferrure d'abattant (1) selon l'une des revendications 1 à 3, dans laquelle l'unité d'amortissement (50) présente un logement (51) pour l'amortisseur, le logement (51) comprenant des moyens de guidage (511) pour guider un coulisseau (53) sur lequel est formée la butée (531).

5. Ferrure d'abattant (1) selon la revendication 4, dans laquelle l'amortisseur est réalisé sous la forme d'un amortisseur linéaire (54) avec un cylindre (541) et un piston avec une tige de piston (542), le cylindre (541) étant couplé au logement (51) et la tige de piston (542) au coulisseau (53) ou le cylindre (541) étant couplé au coulisseau (53) et la tige de piston (542) au logement (51).

6. Ferrure d'abattant (1) selon l'une des revendications 1 à 5, dans laquelle le boîtier (10) de la ferrure d'abattant (1) présente deux plaques latérales (11) parallèles et espacées l'une de l'autre par un cadre (12) interposé.

7. Ferrure d'abattant (1) selon la revendication 6, dans laquelle l'unité d'amortissement (50) est montée sur au moins l'une des plaques latérales (11).

8. Ferrure d'abattant (1) selon la revendication 6, dans laquelle l'unité d'amortissement (50) est montée sur le cadre (12).

9. Ferrure d'abattant (1) selon la revendication 6, dans laquelle l'unité d'amortissement (50) est intégrée dans le cadre (12).

10. Ferrure d'abattant (1) selon les revendications 4 et 6, dans laquelle le logement (51) de l'unité d'amortissement (50) est intégré dans le cadre (12).

11. Ferrure d'abattant (1) selon l'une des revendications 6 à 10, dans laquelle les plaques latérales (11) du boîtier (10) présentent un écartement intérieur qui est inférieur à 16 mm, de préférence inférieur à 14 mm.

12. Paroi latérale (2) pour un corps de meuble, dans laquelle est insérée ou intégrée une ferrure d'abattant (1) selon l'une des revendications 1 à 11.

13. Meuble comprenant un corps de meuble et un abattant guidé, **caractérisé en ce que** le corps de meuble présente au moins une paroi latérale (2) selon la revendication 12.
